# EUROPÄISCHE PATENTSCHRIFT

(11) **EP 0 167 074 B1**
(45) Veröffentlichungstag und Bekanntmachung des Hinweises auf die Patenterteilung: **18.05.1988**
(21) Anmeldenummer: 85107708.1
(22) Anmeldetag: 21.06.1985
(51) Int. Cl.: B67B 7/44

(54) **Korkenzieher**
Cork-screw
Tire-bouchon

(30) Priorität: 04.07.1984 DE 3424609
(43) Veröffentlichungstag der Anmeldung: 08.01.1986
(73) Patentinhaber: Henshaw, Garry Ellis, Tujunga, California 91042 (US)
(72) Erfinder: Henshaw, Garry Ellis, Tujunga, California 91042 (US)
(74) Vertreter: Lorenz, Eduard

(56) Entgegenhaltungen:
- CA-A- 1 170 068
- DE-A- 3 302 579
- GB-A- 2 091 227

## Beschreibung

Die Erfindung betrifft einen Korkenzieher nach dem Oberbegriff des Anspruchs 1.

Ein derartiger Korkenzieher ist aus der GB-A-2 091 227 bekannt. Bei dem vorbekannten Korkenzieher sind das Loch zum Einstecken der hülsenförmigen Schutzkappe einerseits und das hakenförmige Teil zum Öffnen von mit Kronkapselverschlüssenen verschlossenen Flaschen andererseits nebeneinander angeordnet, wobei sich das hakenförmige Teil im Endbereich des Kopfes des Korkenziehers befindet. Dadurch besteht die Gefahr, daß man sich an diesem hakenförmigen Teil verletzt oder daß es sich an Stoffen oder anderen Gegenständen verhakt.

Aus der CA-A-1 170 068 ist ein Öffner für Kronkapselverschlüsse bekannt, bei dem im Inneren einer Öffnung zwei Leisten vorgesehen sind, mit denen der Kronkapselverschluß geöffnet werden kann. Zur Öffnung von Drehverschlüssen sind im Inneren der Öffnung weiterhin Nuten vorgesehen, die an dem zu öffnenden Drehverschluß angreifen.

Aufgabe der Erfindung ist es, einen Korkenzieher der eingangs angegebenen Art zu schaffen, der eine Verletzungsgefahr ausschließt.

Erfindungsgemäß wird diese Aufgabe durch die im kennzeichnenden Teil des Anspruchs 1 angegebenen Merkmale gelöst. Das hakenförmige Teil ist in dem dem Einschraubteil zugewandten Bereich einer schalenförmigen Erweiterung des Loches angeordnet. Dadurch ist das hakenförmige Teil geschützt in der schalenförmigen Erweiterung angeordnet, so daß eine Verletzungsgefahr ausgeschlossen und ein unbeabsichtigtes Hängenbleiben oder Verhaken des hakenförmigen Teils an Stoffen oder anderen Gegenständen vermieden werden. Dadurch, daß der Durchmesser der schalenförmigen Erweiterung etwa dem Durchmesser der zu öffnenden Kronkapselverschlüsse entspricht, kann sich der äußere Rand des Kopfes auf dem äußeren Rand des abzuhebenden Kronkapselverschlusses auf der dem hakenförmigen Teil gegenüberliegenden Seite abstützen, so daß der Kronkapselverschluß mit großem an diesem angreifenden Hebelarm nahezu verformungsfrei abgehoben werden kann. Weiterhin läßt sich das hakenförmige Teil in formschöner Weise an dem Kopf anbringen, so daß der Korkenzieher mit aufgesetzter Schutzkappe die Form eines ansprechend gestalteten Öffners für Kronkapselverschlüsse aufweist, ohne daß das Aussehen durch die Doppelfunktion als Korkenzieher beeinträchtigt wird.

Die auf das Einschraubteil aufsetzbare hülsenförmige Schutzkappe ist in das Loch des Kopfes des Korkenziehers einsteckbar. Dieses Loch ist also im Durchmesser bzw. im Querschnitt etwas größer als der Durchmesser bzw. Querschnitt der Schutzkappe.

Nach einer vorteilhaften Weiterbildung der Erfindung ist vorgesehen, daß der Kopf auf seiner der schalenförmigen Erweiterung gegenüberliegenden Seite mit einer Vertiefung versehen ist, deren Tiefe der Höhe und deren Durchmesser dem Durchmesser des Kronkapselverschlusses entspricht. Diese Vertiefung ermöglicht es, Flaschen mit dem abgehobenen Kronkapselverschluß wieder zu verschließen. Dieser ist lediglich auf die Flaschenöffnung aufzulegen. Anschließend wird der Kopf mit seiner Vertiefung auf den Kronkapselverschluß aufgelegt und dieser durch einen leichten Schlag auf die mit der schalenförmigen Erweiterung versehenen Seite des Kopfes des Korkenziehers klemmend wieder an dem Öffnungsrand der Flasche befestigt. Das erneute Verschließen wird dadurch begünstigt, daß der Kronkapselverschluß zuvor mit dem erfindungsgemäßen Korkenzieher nahezu verformungsfrei von der zu öffnenden Flasche abgehoben werden konnte.

Nach einer weiteren vorteilhaften Weiterbildung ist vorgesehen, daß die Schutzkappe in ihrem dem Kopf zugewandten Bereich mit einem sich konusförmig zum Ende hin verdickenden Teil aus elastisch nachgiebigem Material versehen ist. Dieser verdickte Teil dient als Pfropfen zum Verschluß von Flaschen aller Art, insbesondere von Weinflaschen.

Die leicht konisch ausgebildete Schutzkappe kann im Bereich ihres dem Kopf zugewandten, dickeren Endes mit einem zylindrischen Fortsatz versehen sein, auf den das konusförmig propfenartige Teil mit Preßsitz aufgeschoben ist. Dieses pfropfenartige Teil kann aus Kunststoff größerer Weichheit und Elastizität als die Schutzkappe, aus Kork oder anderen geeigneten Materialien bestehen.

Zweckmäßigerweise kann der Kopf aus Kunststoff bestehen und ist der Kopf auf den Schaft des Einschraubteils aufgespritzt. Der Kopf kann auch an einem Zinkdruckgußteil bestehen.

Das hakenförmige Teil wird zweckmäßigerweise durch das schraubenzieherspitzenartig abgeplattete Ende des Schaftes gebildet. Der Kopf selbst kann in Draufsicht etwa tropfenförmig ausgebildet sein, was diesem ein ansprechendes Aussehen verleiht.

Nach einer weiteren vorteilhaften Weiterbildung der Erfindung ist vorgesehen, daß die Vertiefung im Kopf des Korkenziehers im äußeren Bereich ihrer Wandung mit im Abstand voneinander angeordneten nutenförmigen Vertiefungen versehen ist, die in etwa komplementär zu dem Profil von Drehverschlüssen sind. Diese Ausgestaltung ist aus der CA-A-1 170 068 an sich bekannt. Insbesondere in den USA sind Drehverschlüsse gebräuchlich, die durch Druck an mit Gewinden versehene Flaschenöffnungen angeformt werden. Derartige Flaschen werden durch Drehen dieser Drehverschlüsse geöffnet. Dieses Drehen ist jedoch häufig mit einem erheblichen Kraftaufwand verbunden, so daß der gemäß der vorteilhaften Weiterbildung in seiner Vertiefung mit Nuten versehene Korkenzieher gleichsam als Schraubenschlüssel zum Öffnen derartiger Drehverschlüsse verwendet werden kann.

Ein Ausführungsbeispiel der Erfindung wird nachstehend anhand der Zeichnung näher erläutert. In dieser zeigt
Fig. 1 eine Draufsicht auf den Korkenzieher,
Fig. 2 einen Schnitt durch den Korkenzieher entlang der Linie 11 - 11 in Fig. 1,
Fig. 3 einen Schnitt durch den Korkenzieher in auf die Flasche aufgesetzter Position,
Fig. 4 einen Schnitt durch den Korkenzieher in auf die Flasche aufgesetzter Position mit T-förmig eingesetzter Schutzkappe,
Fig. 5 einen Schnitt durch den Korkenzieher vor dem Abnehmen einer Kronkapsel und
Fig. 6 einen Schnitt durch den Korkenzieher nach dem Öffnen eines Drehverschlusses.

Der Korkenzieher besteht aus einem wendelförmigen Einschraubteil 1 aus Stahl, dessen Schaft 2 in den Kopf 3 des Korkenziehers eingelassen ist. Der Kopf 3 besteht aus einem in Draufsicht etwa tropfenförmigen und im Querschnitt etwa rechteckigen Hauptteil, das in der aus der Zeichnung ersichtlichen Weise mit einem dieses quer durchsetzenden Loch 4 versehen ist. Das Loch 4 ist im Querschnitt ebenfalls etwa tropfenförmig ausgebildet, wobei es etwa über einen Umfangswinkel von 270° kreisrund ausgestaltet ist und einen Radius aufweist, der dem mittleren Durchmesser der hülsenförmigen Schutzkappe 5 entspricht. Auf seiner sich tropfenartig verjüngenden Seite weist der Kopf 3 einen etwa zylindrischen Fortsatz 6 auf, der den Schaft 2 des Einschraubteils 1 umschließt und der zur Halterung der auf diesen aufgeschobenen Schutzkappe 5 dient.

Auf einer Seite ist der Kopf 3 mit einer schalenförmigen Erweiterung 7 versehen, also mit einer schalenförmigen Erweiterung des Loches 4. Diese schalenförmige Erweiterung 7 entspricht in ihrem Durchmesser dem Durchmesser abzuhebender Kronkapselverschlüsse. In dem inneren Randbereich der schalenförmigen Erweiterung 7 ist frei auskragend das hakenförmige Teil 8, das als schraubenzieherspitzenartiger Vorsprung ausgebildet ist, angeordnet. Das hakenförmige Teil 8 bildet den den unteren Rand der zu öffnenden Kronkapselverschlüsse hintergreifenden Haken. Das hakenförmige Teil 8 ist durch das abgeplattete Ende des Schaftes 2 des Einschraubteils 1 gebildet. Dieser Schaft 2 ist in seinem Endbereich in der aus Figur 2 ersichtlichen Weise winkelig abgekröpft, so daß das hakenförmige Teil 8 im Bereich des Randes der schalenförmigen Erweiterung 7 und innerhalb dieser Erweiterung liegt.

Auf seiner der schalenförmigen Erweiterung 7 gegenüberliegenden Seite ist der Kopf 3 mit einer Vertiefung 9 versehen, die in ihrer Höhe und ihrem Durchmesser der Form der Kronkapselverschlüsse entspricht. Die Schutzkappe 5 besteht aus einem hülsenförmigen Teil, das sich ausgehend von dem geschlossenen Ende 10 leicht konisch verdickt. In seinem offenen, dem Kopf 3 zugewandten Bereich ist die Schutzkappe 5 ausgehend von einer durch eine Stufe gebildeten Ringschulter 11 mit einem zylindrischen Teil 12 versehen, auf den das konusförmige, pfropfenförmige Teil 13 mit Preßsitz aufgeschoben ist. Die Schutzkappe 5 besteht zweckmäßigerweise aus relativ hartem klarsichtigen Kunststoff, während das pfropfenförmige Teil 13 aus elastischerem Kunststoff oder Kork bestehen kann.

## Patentansprüche

1. Korkenzieher mit einem Kopf (3), in dem der Schaft (2) des mit einer Spitze versehenen wendelförmigen Einschraubteils (1) befestigt und der mit einem diesen quer durchsetzenden Loch (4) versehen ist, in das als Zugteil eine auf das Einschraubteil (1) aufsetzbare hülsenförmige Schutzkappe (5) T-förmig einsteckbar ist, und mit einem hakenförmigen Teil (8) zum Öffnen von mit Kronkapselverschlüssen verschlossenen Flaschen,
dadurch gekennzeichnet,
daß das Loch (4) an einem Ende auf einen Durchmesser schalenförmig erweitert ist, der etwa dem Durchmesser der Kronkapselverschlüsse entspricht,
und daß das hakenförmige Teil (8) in dem dem Einschraubteil (1) zugewandten Bereich der schalenförmigen Erweiterung (7) angeordnet ist.

2. Korkenzieher nach Anspruch 1, dadurch gekennzeichnet, daß der Kopf (3) in seiner der schalenförmigen Erweiterung (7) gegenüberliegenden Seite mit einer Vertiefung (9) versehen ist, deren Tiefe der Höhe und deren Durchmesser dem Durchmesser der Kronkapselverschlüsse entspricht.

3. Korkenzieher nach Anspruch 1 oder 2, dadurch gekennzeichnet, daß die Schutzkappe (5) in ihrem dem Kopf (3) zugewandten Bereich mit einem sich konusförmig zum Ende hin verdickenden Teil (13) aus elastisch nachgiebigem Material versehen ist.

4. Korkenzieher nach Anspruch 3, dadurch gekennzeichnet, daß die leicht konisch ausgebildete Schutzkappe (5) in dem Bereich ihres dem Kopf (3) zugewandten, dickeren Endes mit einem zylindrischen Fortsatz (12) versehen ist, auf den das konusförmige pfropfenartige Teil (13) mit Preßsitz aufgeschoben ist.

5. Korkenzieher nach einem der vorhergehenden Ansprüche, dadurch gekennzeichnet, daß der Kopf (3) aus Kunststoff besteht und auf den Schaft (2) des Einschraubteils (1) aufgespritzt ist.

6. Korkenzieher nach einem der vorhergehenden Ansprüche, dadurch gekennzeichnet, daß das hakenförmige Teil (8) durch das schraubenzieherartig abgeplattete Ende des Schaftes (2) gebildet ist.

7. Korkenzieher nach einem der vorhergehenden Ansprüche, dadurch gekennzeichnet, daß der Kopf (3) in Draufsicht etwa tropfenförmig ausgebildet ist.

8. Korkenzieher nach Anspruch 2, dadurch gekennzeichnet, daß die Vertiefung (9) im äußeren Bereich ihrer Wandung mit im Abstand voneinander angeordneten nutenförmigen Vertiefungen versehen ist, die in etwa komplementär zu dem Profil von Drehverschlüssen sind.

## Claims

1. A corkscrew comprising a head (3), in which the shank (2) of the helical screw-in member (1), that is provided with a pointed tip, is secured, which head is provided with a hole (4) that extends transversely through the head, also comprising a pulling member consisting of a sleevelike protecting cap (5), which is adapted to be mounted on the screw-in member (1) and to be inserted into said hole in a T-shaped configuration, and a hooklike member (8) for opening bottles provided with crown cork closures,
characterized in that
the hole (4) is enlarged at one end in a shell-like shape to have a diameter which is approximately as large as the diameter of the crown cork closures, and the hooklike member (8) is disposed in that portion of the shell-like enlarged portion (7) which faces the screw-in member (1).

2. A corkscrew according to claim 1, characterized in that the head (3) is formed with a recess (9) on that side which is opposite to the shell-like enlarged portion (7), the depth of said recess is equal to the height of the crown closures and the diameter of said recess is equal to the diameter of the crown cap closures.

3. A corkscrew according to claim 1 or 2, characterized in that that portion of the protective cap (5) which faces the head (3) is provided with a portion (13), which consists of elastically yielding material and is conically enlarged in thickness towards its end.

4. A corkscrew according to claim 3, characterized in that the slightly tapered protective cap (5) is provided with a cylindrical extension (12) adjacent to the enlarged end which faces the head (3), and the pluglike conical portion (13) is an interference fit on said extension.

5. A corkscrew according to any of the preceding claims, characterized in that the head (3) is made of plastics and has been injection- moulded onto the shank (2) of the screw-in member (1).

6. A corkscrew according to any of the preceding claims, characterized in that the hooklike portion (8) is constituted by the end of the shank (2) which end has been flattened like a screwdriver.

7. A corkscrew according to any of the preceding claims, characterized in that the head (3) is approximately dropshaped in a top plan view.

8. A corkscrew according to claim 2, characterized in that the recess (9) is formed in the outer region of its boundary surface with spaced apart groove like recesses, which are approximately complementary to the profile of rotary closures.

## Revendications

1. Tire-bouchon comportant une tête (3) dans laquelle la tige (2) d'une pièce à visser (1) en forme de colimaçon pourvue d'une pointe est fixée, tête qui est pourvue d'un trou (4) la traversant en transversal, le tire-bouchon comportant par ailleurs un capuchon (5) en forme de manche qui peut être inséré pour former un T et peut être monté sur la pièce à visser (1) comme pièce de traction, le tire-bouchon comportant par ailleurs une pièce en forme de crochet (8) pour ouvrir des bouteilles fermées par des bouchons couronnes,
caractérisé en ce que
le trou (4) est élargi à une extrémité en forme de coupe à un diamètre qui correspond environ au diamètre des bouchons couronnes et que la partie en forme de crochet (8) est disposée dans la zone de l'élargissement en forme de coupe (7) dirigée vers la pièce à visser (1).

2. Tire-bouchon selon la revendication 1, caractérisé en ce que la tête (3) est pourvue d'un enfoncement (9) du côté opposé à son élargissement en forme de coupe (7), enfoncement dont la profondeur correspond à la hauteur et le diamètre au diamètre des bouchons couronnes.

3. Tire-bouchon selon les revendications 1 ou 2, caractérisé en ce que le capuchon de protection (5) dans sa partie dirigée vers la tête (3) possède une pièce (13) en matériel élastique cédant, s'épaississant en forme de coin vers l'extrémité.

4. Tire-bouchon selon la revendication 3, caractérisé en ce que le capuchon de protection (5) de forme légèrement conique possède dans la zone de son extrémité plus épaisse dirigée vers la tête (3) une projection cylindrique (12) sur laquelle est glissée la pièce (13) à la manière d'un bouchon en forme de cône à ajustage serré.

5. Tire-bouchon selon l'une des revendications précédentes, caractérisé en ce que la tête (3) est en matière plastique coulée par injection sur la tige (2) de la pièce à visser (1).

6. Tire-bouchon selon l'une des revendications précédentes, caractérisé en ce que la partie en forme de crochet (8) est formée par l'extrémité de la tige (2) aplatie à la manière d'un tournevis.

7. Tire-bouchon selon l'une des revendications précédentes, caractérisé en ce que la tête (3) est approximativement en forme de goutte vue d'en haut.

8. Tire-bouchon selon la revendication 2, caractérisé en ce que l'enfoncement (9) dans la zone extérieure de sa paroi est pourvu d'enfoncements en forme de rainures disposées à part l'une de l'autre qui sont approximativement complémentaires par rapport au profil de bouchons vissés.
